# EUROPÄISCHE PATENTSCHRIFT

(11) **EP 0 206 125 B1**
(45) Veröffentlichungstag und Bekanntmachung des Hinweises auf die Patenterteilung: **03.10.1990**
(21) Anmeldenummer: 86107983.8
(22) Anmeldetag: 11.06.1986
(51) Int. Cl.: F02F 1/40, F01P 3/14, F02F 1/38, F01P 3/02

(54) **Zylinderkopf für flüssigkeitsgekühlte Brennkraftmaschinen**
Cylinder head for a liquid-cooled internal-combustion engine
Culasse pour moteur à combustion interne à refroidissement par liquide

(30) Priorität: 19.06.1985 DE 3521843
(43) Veröffentlichungstag der Anmeldung: 30.12.1986
(73) Patentinhaber: Klöckner-Humboldt-Deutz Aktiengesellschaft, 51149 Köln (DE)
(72) Erfinder: Finsterwalder, Gerhard, D-5060 Bergisch Gladbach (DE)

(56) Entgegenhaltungen:
- DE-A- 1 576 727
- FR-A- 2 234 458
- US-A- 2 722 922

## Beschreibung

Die Erfindung- ÜCtrifft einen Zylinderkopf gemäß Oberbegriff des Anspruchs 1.

Die FR-A-2 234 458 beschreibt einen Zylinderkopf einer flüssigkeitsgekühlten Brennkraftmaschine mit mindestens einem Einlaß- und einem Auslaßventil sowie im Zylinderkopf etwa horizontal geradlinig verlaufende Kühlkanäle, die mit einem Flüssigkeitszufluß einerseits und einem Flüssigkeitsabfluß andererseits verbunden sind und von der einen Seite des Kopfes zu Ventilringkanälen, welche die Ein- bzw. Auslaßventile zumindest teilweise umschließen und von daher zur anderen Seite des Kopfes führen und ferner ein zwischen Zylinderrohr und Gehäuse der Brennkraftmaschine befindlicher flüssigkeitsgekühlter ringförmiger Kühlraum, und eine im Zylinderkopfboden angeordnete, dem Kühlraum gegenüberliegende und zu ihm offene Ringnut, wobei die Kühlkanäle in Kreuzungspunkten die Ringnut anschneiden und mit dieser und über diese mit dem Kühlraum dadurch flüssigkeitsführend verbunden sind, wobei je eine Zugankerbohrung zwischen zwe benachbarten Zylindern angeordnet ist.

Die DE-A 15 76 727 beschreibt einen Zylinderkopf für eine flüssigkeitsgekühlte ventilgesteuerte Brennkraftmaschine, welche im Zylinderkopf etwa horizontal verlaufende Kühlkanäle aufweist, die von der einen Seite des Kopfes zur anderen führen und Ventilringkanäle einschließen.

Der Erfindung liegt die Aufgabe zugrunde, die temperaturgefährdeten Bauteile im Zylinderkopf gezielt zu kühlen, jedoch ohne den Kopf als Ganzes intensiv zu kühlen.

Diese Aufgabe wird erfindungsgemäß dadurch gelöst, daß von dem einem Zylinder benachbarten Zugankerbohrungen jeweils. ein geradlinig verlaufender Kühlkanal zum jeweils entfernter liegenden Ein- bzw. Auslaßventil des Zylinders führen, wobei der Flüssigkeitszufluß durch die Zugankerbohrungen und der Flüssigkeitsabfluß über den Kühlraum erfolgt.

Durch diese erfindungsgemäße Anordnung kreuzen sich die Kühlkanäle zwangsläufig, so daß gerade die am stärksten temperaturbelasteten Bauteile gezielt gekühlt werden. Eine globale Kühlung des gesamten Zylinderkopfes ist vermieden.

Mit der gezielten Kühlung wird ein Überhitzen und damit Verkoken der Einspritzdüse sowie ein Überhitzen der Ventile und damit ein Unrundwerden der Ventilsitzringe, sowie Ventilstegrisse und ein Verziehen der Dichtfläche von Zylinderkopf und Zylinderrohr vermieden.

Als Kühlflüssigkeit eignet sich besonders gut das Motorschmieröl.

Ist eine Öffnung im Zylinderkopfboden zur Aufnahme eines Einspritzdüsenhalters vorgesehen, ist es sinnvoll, wenn sich die Kühlkanäle, die vom Flüssigkeitszufluß zu dem Ventilringkanal des Ein-und Auslaßventils desselben Zylinders führen, unter dem Einspritzdüsenhalter flüssigkeitsführend kreuzen. Dadurch ist eine intensive Kühlung dieses temperaturgefährdeten Bauteils gewährleistet.

In weiterer bevorzugter Ausführungsform verbinden, in Bezug auf die Verbindungslinie der Ein-und Auslaßventile auf der dem Flüssigkeitszufluß gegenüberliegenden Seite, Bohrungen die Ventilringkanäle mit der Ringnut.

Sinnvollerweise haben alle Flüssigkeitszuflüsse einen etwa gleichen Abstand zu den Ringnuten.

Um das Auslaßventil stärker zu kühlen als das Einlaßventil, kann es sinnvoll sein, wenn die zum Auslaßventil gehörenden Kühlkanäle und Bohrungen einen größeren effektiven Querschnitt für die Kühlflüssigkeit haben als die zum Einlaßventil gehörenden.

Weitere Merkmale ergeben sich aus der Beschreibung und den Zeichnungen, die schematisch im Schnitt eine Ausführungsform der Erfindung zeigen und nachfolgend näher beschrieben sind. Es zeigt:
Fig. 1 eine Draufsicht in Axialrichtung auf den Zylinderkopfboden einer Zylinderreihe,
Fig. 2 einen Schnitt durch einen Zylinderkopf mit angrenzendem Zylinderrohr, wobei der Schnitt durch die Einspritzdüse erfolgte,
Fig. 3 einen Schnitt durch einen Zylinderkopf mit angrenzendem Zylinderrohr, wobei der Schnitt entlang der Kühlkanäle erfolgte.

Gemäß Fig. 1 erfolgt der Flüssigkeitszufluß durch die Zugankerbohrungen 2 auf einer Seite der Zylinderreihe 17, wobei die Zugankerbohrungen in der Mitte zwischen zwei Zylindern angeordnet sind. Von den einem Zylinder benachbarten Zugankerbohrungen 2 führt jeweils ein geradlinig verlaufender Kühlkanal 3 zum weiter entfernt liegenden Ein- bzw. Auslaßventil 7, 8. Die Kühlkanäle 3 sind dabei so angeordnet, daß sie sich unterhalb des Einspritzdüsenhalters 4 flüssigkeitsführend im Durchdringungspunkt 25 kreuzen.

Oberhalb eines in Fig. 2 und 3 dargestellten ringförmigen Kühlraums 11, der sich zwischen Zylinderrohr 9 und Gehäuse 10 der Brennkraftmachine befindet, liegt eine zu diesem offene Ringnut 12 im Zylinderkopfboden. Die von den Zugankerbohrungen 2 ausgehenden Kühlkanäle 3 schneiden am Kreuzungspunkt 13 die Ringnut 12 und sind dadurch mit dieser flüssigkeitsführend verbunden. Um jedes Ein- und Auslaßventil 7, 8 ist eine Ventilringkanal 5 angeordnet, der das Ventil vollständig umschließt und in den jeweils ein Kühlkanal 3 mündet.

In Bezug auf die Verbindunglinie der Ein- und Auslaßventile 7, 8 auf der dem Flüssigkeitszufluß gegenüberliegenden Seite sind Bohrungen 16 angeordnet, welche die Ventilringkanäle 5 mit der Ringnut 12 verbinden.

Die Bohrungen 16 und Kühlkanäle 3 sind zweckmäßigerweise nach dem Gießen gebohrt, wobei sie anschließend mittels Stopfen 1 nach außen flüssigkeitsdicht verschlossen werden.

Fig. 2 zeigt einen Schnitt durch den eben beschriebenen Zylinderkopf 14 mit angrenzendem Zylinderrohr 9, wobei der Schnitt durch die Einspritzdüse 18 in Axialrichtung erfolgt. Zwischen Zylinderrohr 9 und dem Gehäuse 10 der Brennkraftmaschine ist der ringförmige Kühlraum 11 zu sehen, der` zu δer Ringnut 12 im Zylinderkopf 14 hin in offener flüssigkeitsführender Verbindung steht. Im Gehäuse 10 ist eine Dichtung 19 angeordnet, die einen Austritt der Kühlflüssigkeit verhindert. Die Dichtheit zwischen Zylinderkopf 14 und Zylinderrohr 9 wird durch metallische Berührung der zu dichtenden Teile bewirkt.

Im Zylinderkopf 14 ist die Einspritzdüse 18 zu sehen und darunter der Durchdringungspunkt 25 .er Kühlkanäle 3. Gestrichelt gezeichnet sind die Kühlkanäle 3, die nach außen durch Stopfen 1 abgeschlossen sind, der Venilsitz 20 des Auslaßventils 8 und der Auslaßkanal 21 mit einer Bohrung für die Laufbuchse 22 des Auslaßventilschafts. Oberhalb der Kühlkanäle 3 ist noch ein Raum 23 angeordnet, der zur Kühlung mit Kühlflüssigkeit füllbar ist.

Fig. 3 ist ähnlich Fig. 2, nur daß hier der Schnitt entlang der Kühlkanäle 3 erfolgte. Gut zu erkennen ist, wie der ringförmige Kühlraum 11 im Zylinderrohr 9 über die Ringnut 12 mit den Kühlkanälen 3 verbunden ist, die nach außen durch Stopfen 1 verschlossen sind. Mittig über der Zylinderrohrachse ist im Zylinderkopf 14 der Ventilsitz 20 angeordnet, von dem der Auslaßkanal 21 ausgeht. Eine Bohrung ist für eine nicht eingezeichnete Laufbüchse 22 für den Ventilschaft vorgesehen. Das Auslaßventil 8 umgeben Räume 23, die zur Kühlung mit Kühlflüssigkeit füllbar sind.

Im Betrieb der Brennkraftmaschine wird die Kühlflüssigkeit über die Zugankerbohrungen 2 in die Kühlkanäle 3 gefördert. Von dort aus fließt ein Teil über die Kreuzungspunkte 13 in die Ringnut 12 und der Rest in die Ventilringkanäle 5. Da sich je zwei Kühlkanäle 3 unter dem Einspritzdüsenhalter 4 im Durchdringungspunkt 25 kreuzen, wird dieses Bauteil besonders gut gekühlt, ebenso wie die Ein- und Auslaßventile 7, 8, da diese je von einem Ventilringkanal 5 umgeben sind. Es kann auch zweckmäßig sein, wenn die zum Auslaßventil 8 gehörenden Kühlkanäle 3 und Bohrungen 16 einen größeren effektiven Querschnitt für die Kühlflüssigkeit haben, als die zum Einlaßventil 7 gehörenden. Von den Ventilringkanälen gelangt die Kühlflüssigkeit durch jeweils eine Bohrung 16, die sich in Bezug auf die Verbindungslinie der Ein-und Auslaßventile 7, 8 auf der dem Flüssigkeitszufluß gegenüberliegenden Seite befindet, in die Ringnut 12 und von dort aus in den ringförmigen Kühlraum 11, der zwischen Zylinderrohr 9 und Gehäuse 10 der Brennkraftmaschine angeordnet ist. Vom ringförmigen Kühlraum 11 aus kann die Kühlflüssigkeit z. B. direkt in das Kurbelgehäuse weitergeleitet werden.

## Patentansprüche

1. Zylinderkopf einer flüssigkeitsgekühlten Brennkraftmaschine mit mindestens einem Einlaß- und einem Auslaßventil (7, 8) sowie im Zylinderkopf (14) etwa horizontal geradlinig verlaufende Kühlkanäle (3), die mit einem Flüssigkeitszufluß einerseits und einem Flüssigkeitsabfluß andererseits verbunden sind und von der einen Seite des Kopfes zu Ventilringkanälen (5), welche die Ein- bzw. Auslaßventile (7, 8) zumindest teilweise umschließen und von daher zur anderen Seite des Kopfes führen und ferner ein zwischen Zylinderrohr (9) und Gehäuse (10) der Brennkraftmaschine befindlicher flüssigkeitsgekühlter ringförmiger Kühlraum (11), und eine im Zylinderkopfboden angeordnete, dem Kühlraum (11) gegenüberliegende und zu ihm offene Ringnut (12), wobei die Kühlkanäle (3) in Kreuzungspunkten (13) die Ringnut (12) anschneiden und mit dieser und über diese mit dem Kühlraum (11) dadurch flüssigkeitsführend verbunden sind, wobei je eine Zugankerbohrung (2) zwischen zwei benachbarten Zylindern angeordnet ist, dadurch gekennzeichnet, daß von den einem Zylinder benachbarten Zugankerbohrungen (2) jeweils ein geradlinig verlaufender Kühlkanal (3) zum jeweils entfernter liegenden Ein- bzw. Auslaßventil (7, 8) des Zylinders führen, wobei der Flüssigkeitszufluß durch die Zugankerbohrungen (2) und der Flüssigkeitsabfluß über den Kühlraum (11) erfolgt.

2. Zylinderkopf nach Anspruch 1, mit einer Offnung im Zylinderkopfboden zur Aufnahme eines Einspritzdüsenhalters (4), dadurch gekennzeichnet, daß sich die Kühlkanäle (3), die vom Flüssigkeitszufluß zu dem Ventilringkanal (5) des Ein- und Auslaßventils (7, 8) desselben Zylinders führen, unter dem Einspritzdüsenhalter (4) flüssigkeitsführend kreuzen.

3. Zylinderkopf nach Anspruch 1 oder 2, dadurch gekennzeichnet, daß in Bezug auf die Verbindungslinie der Ein- und Auslaßventile (7, 8) auf der dem Flüssigkeitszufluß gegenüberliegenden Seite Bohrungen (16) die Ventilringkanäle (5) mit der Ringnut (12) verbinden.

4. Zylinderkopf nach einem der Ansprüche 1 bis 3, dadurch gekennzeichnet, daß alle Flüssigkeitszuflüsse einen etwa gleichen Abstand von den Ringnuten (12) haben.

5. Zylinderkopf nach einem der Ansprüche 1 bis 4, dadurch gekennzeichnet, daß die zum Auslaßventil (8) gehörenden Kühlkanäle (3) und Bohrungen (16) einen größeren effektiven Querschnitt für die Kühlflüssigkeit haben als die zum Einlaßventil (7) gehörenden.

## Revendications

1. Culasse de moteur à combustion interne à refroidissement par liquide, comportant au moins une soupape d'admission et une soupape d'échappement (7, 8) ainsi que des canaux de refroidissement (3), rectilignes, sensiblement horizontaux dans la culasse (14), canaux qui sont d'une part reliés à une alimentation en liquide et d'autre part à une évacuation de liquide, et qui conduisent d'un côté de la culasse jusqu'aux canaux annulaires (5) des soupapes entourant au moins partiellement les soupapes d'admission et d'échappement (7, 8) et partant de là arrivent à l'autre côté de la culasse et en outre une chambre de refroidissement (11), annulaire, pour le refroidissement du liquide et qui se trouve entre la chemise de cylindre (9) et le carter (10) du moteur à combustion interne, et une rainure annulaire (12) prévue dans le fond de la culasse, en regard de la chambre de refroidissement (11) et ouverte vers celle-ci, les canaux de refroidissement (3) attaquant la rainure annulaire (12) au niveau des points d'intersection (13) en étant reliés à celle-ci et par elle à la chambre de refroidissement (11) de manière à laisser passer le liquide, et chaque fois un perçage pour tirant (2) étant prévu entre deux cylindres voisins, culasse caractérisée en ce que les perçages de tirant (2) voisins d'un cylindre, partant respectivement d'un canal de refroidissement (3), rectiligne vers des soupapes d'admission ou d'échappement (7, 8) éloignées du cylindre, l'alimentation en liquide se faisant par les perçages de tirant (2) et l'évacuation du liquide se faisant par la chambre de refroidissement (11).

2. Culasse selon la revendication 1 comportant une ouverture dans le fond de la culasse pour recevoir un support d'injecteur (4), caractérisée en ce que les canaux de refroidissement (3) qui relient l'alimentation en liquide au canal annulaire de soupape (5) de la soupape d'admission et de la soupape d'échappement (7, 8) du même cylindre se croisent avec passage de liquide seus le support d'injecteur (4).

3. Culasse selon la revendication 1 ou 2, caractérisée en ce que par rapport à la ligne de jonction des soupapes d'admission et d'échappement (7, 8) sur le côté opposé à l'alimentation en liquide, des perçages (16) relient les canaux annulaires de soupape (5) à la rainure annulaire (12).

4. Culasse selon l'une des revendications 1 à 3, caractérisée en ce que toutes les alimentations en liquide ont sensiblement la même distance par rapport aux rainures annulaires (12).

5. Culasse selon l'une des revendications 1 à 4, caractérisée en ce que les canaux de refroidissement (3) correspondant à la soupape d'échappement (8) et les perçages (16) ont une section effective plus grande pour le liquide de refroidissement que ceux qui correspondent à la soupape d'admission (7).

## Claims

1. A cylinder head for a liquid-cooled internal combustion engine having at least one each inlet valve (7) and outlet valve (8) and cooling ducts (3) running substantially horizontally and linearly in the cylinder head (14), wherein the cooling ducts are connected to a liquid inlet and, respectively, to a liquid outlet and extend from one side of the head to respective annular valve channels (5) - which at least partly surround the inlet and outlet valves (7, 8) and hence to the other side of the head, wherein the engine also includes a liquid-cooled annular cooling chamber (11) disposed between a cylinder liner (9) and the engine's casing (10), wherein an annular groove (12) is arranged in the cylinder head at the bottom thereof opposite to and opening into the cooling chamber (11), wherein the cooling ducts (3) intersect - at respective crossing points (13) - the respective annular groove (12) and thus are connected liquid-conveyingly to the groove and through it to the respective cooling chamber (11), and wherein a tie-rod bore (2) is located between any two adjoining cylinders, characterized in that a respective one of the linear cooling ducts (3) extends from each of the tie-rod bores (2) adjacent to each cylinder to that of the respective cylinder's inlet or outlet valve (7, 8) which is the more remote one, and in that the liquid is fed to the ducts through the tie-rod bores (2) and is discharged through the cooling chamber (11).

2. A cylinder head according to claim 1 having in its bottom an aperture serving to accommodate an injection-nozzle holder (4), characterized in that the cooling ducts (3), which extend from the respective liquid inlets to the respective annular channels (5) of the inlet and outlet valves (7, 8) of the same cylinder, liquid-conveyingly cross each other underneath the nozzle holder (4).

3. A cylinder head according to claim 1 or claim 2, characterized in that - as far as the respective connecting lines of the inlet and outlet valves (7, 8) are concerned - respective boreholes (16) located on the side opposite the liquid inlets connect the annular valve channels (5) to the respective annular groove (12).

4. A cylinder head according to any of the claims 1 to 3, characterized in that all liquid inlets are arranged at substantially the same distance from the respective annular grooves (12).

5. A cylinder head according to any of the claims 1 to 4, characterized in that the effective flow area for the cooling liquid through the cooling ducts (3) and the boreholes (16) connected to the respective outlet valve (8) is larger than that of the cooling ducts and boreholders connected to the respective inlet valve (7).
